# EUROPÄISCHE PATENTSCHRIFT

(11) **EP 0 615 560 B1**
(45) Veröffentlichungstag und Bekanntmachung des Hinweises auf die Patenterteilung: **05.06.1996**
(21) Anmeldenummer: 92923725.3
(22) Anmeldetag: 13.11.1992
(51) Int. Cl.: D04B 15/56

(54) **FADENKLEMM-EINRICHTUNG UND -VERFAHREN**
THREAD-CLAMPING PROCESS AND DEVICE
PROCEDE ET DISPOSITIF DE SERRAGE DE FILS

(30) Priorität: 02.12.1991 DE 4139687
(43) Veröffentlichungstag der Anmeldung: 21.09.1994
(73) Patentinhaber: UNIVERSAL MASCHINENFABRIK DR. RUDOLF SCHIEBER GMBH & CO. KG, D-73463 Westhausen (DE)
(72) Erfinder: SCHIMKO, Reinhold, Universal Maschinenfabrik, D-73463 Westhausen (DE)
(74) Vertreter: Geyer, Ulrich F., Dr. Dipl.-Phys.
(86) Internationale Anmeldenummer: EP9202622
(87) Internationale Veröffentlichungsnummer: WO9311291

(56) Entgegenhaltungen:
- DE-A- 1 585 356
- US-A- 2 560 484
- PATENT ABSTRACTS OF JAPAN vol. 15, no. 31 (C-0798)24. Januar 1991 & JP-A-2269848 (SHIMA SEIKI SEISAKUSHO) 5 November 1990

## Beschreibung

Die Erfindung betrifft eine Fadenklemmeinrichtung gemäß dem Oberbegriff des Anspruchs 1 oder 2. Die Erfindung betrifft weiterhin ein Verfahren zum Klemmen wenigstens eines Fadens in einer Textilmaschine.

Aus der DE-A-15 85 356 ist in Zusammenhang mit Flachkolierwirkmaschinen eine Vorrichtung zum selbstätigen Abtrennen und Halten von Fäden bekannt, bei der ein einziges, auf den Warenrand während des Arbeitsprozesses einstellbares Paar von Brennelementen für das Abtrennen aller Fäden in unmittelbarer Nähe der beiden Warenränder vorgesehen ist.

Eine weitere Fadenklemmeinrichtung ist in Zusammenhang mit einer Flachstrickmaschine aus der JP 22 69 848 A2 bekannt. Für jeden zu klemmenden Faden ist eine eigene Klemmvorrichtung mit jeweils eigenen Steuer- und Antriebseinrichtungen vorgesehen. Die einzelnen Klemmvorrichtungen weisen einen komplizierten mechanischen Aufbau auf. Darüberhinaus sind die Antriebseinrichtungen und Steuervorgänge kompliziert und umständlich, weil für jeden zu klemmenden Faden jeweils eine eigene Klemmvorrichtung, die geöffnet und geschlossen werden muß, Antriebseinrichtung und Steueranordnung erforderlich ist. Eine weiterer wesentlicher Nachteil dieser herkömmlichen Klemmvorrichtungen besteht darin, daß sie relativ viel Platz beanspruchen, der in vielen Fällen nicht vorhanden ist. Bei der Verwendung derartiger Klemmvorrichtungen in Zusammenhang mit Flachstrickmaschine ist daher die Anzahl der Klemmvorrichtungen begrenzt, sodaß nur wenige Fäden geklemmt werden können.

Der Erfindung liegt die Aufgabe zugrunde, eine Fadenklemmeinrichtung zu schaffen und ein Verfahren zum Klemmen von Fäden anzugeben, mit der bzw. mit dem es auf einfache Weise und mit geringem mechanischen, konstruktiven und steuertechnischen Aufwand möglich ist, eine große Anzahl von Fäden in einer Textilmaschine zu halten bzw. zu klemmen.

Die gestellte Aufgabe wird erfindungsgemäß durch die kennzeichnenden Merkmale des Anspruches 1 oder des Anspruches 2 gelöst.

Die erfindungsgemäße Klemmbandvorrichtung ist sowohl hinsichtlich des konstruktiven als auch des steuertechnischen Aufwands denkbar einfach. Besonders vorteilhaft ist es jedoch, daß für eine Vielzahl von Fäden, die geklemmt werden sollen, nur eine einzige Vorrichtung benötigt wird. Dadurch fällt die bei herkömmlichen Fadenklemmeinrichtungen vorhandenen Beschränkungen auf das Klemmen nur einer bestimmten Anzahl von Fäden weg. Das zu klemmende Band kann nämlich immer dann, wenn ein neuer zu klemmender Faden geklemmt werden soll, um einen bestimmten Weg weiterbewegt werden, sodaß die geklemmten Fäden in der Klemmbandvorrichtung nacheinander geklemmt und gehalten in ihr liegen. Gemäß einer sehr vorteilhaften Ausführungsform der Erfindung weist die Klemmbandvorrichtung Klemmbänder auf, die im Fadenklemmbereich gegeneinander gedrückt und in gleicher Bandlaufrichtung bewegbar sind. Obgleich es grundsätzlich möglich ist, nur ein Klemmband zu verwenden, welches die zu klemmenden Fäden zwischen sich und einer starren Fläche hält, ist die Verwendung zweier im Fadenklemmbereich in gleicher Bandlaufrichtung bewegter Klemmbänder vorteilhafter, weil dadurch auf beiden Seiten der zu klemmenden Fäden eine gleichgerichtete Bewegung möglich ist.

Der Bandlauf des wenigstens einen Klemmbandes ist vorzugsweise mit einem Schrittmotor steuerbar. Vorzugsweise sind die Laufgeschwindigkeiten und die Zeiträume, in denen die beiden gegeneinander gedrückten Klemmbänder bewegt werden, für die beiden Klemmbänder gleich.

Gemäß einer weiteren vorteilhaften Ausführungsform der Erfindung ist wenigstens ein beweglicher Haken zum Zuführen des zu klemmenden Fadens im Klemmbereich der Klemmbandvorrichtung vorgesehen. Der bewegliche Fadenzuführhaken wird dabei so gesteuert, daß er dann, wenn der Faden geklemmt werden soll, so betätigt wird, daß der zu klemmende Faden in den Klemmbereich der Klemmbandvorrichtung gelangt und von dieser ergriffen werden kann. Obgleich ein beweglicher Fadenzuführhaken für das Zuführen des zu klemmenden Faden in den Klemmbereich der Klemmbandvorrichtung ausreicht, ist es jedoch vorteilhafter, auf beiden Seiten der Klemmbandvorrichtung je einen Fadenzuführhaken vorzusehen. Dadurch kann der zu klemmende Faden quer zur Bewegungsrichtung der Klemmbänder eingelegt werden, sodaß der Faden gleichmäßig und definiert von der Klemmbandvorrichtung bewegt und gehalten wird. Wenigstens einer dieser Fadenzuführhaken ist insbesondere auch dann von Vorteil, wenn Schneid- oder Scher-Einrichtungen für den Faden vorhanden sind. Wenigstens einer dieser Fadenzuführhaken ermöglicht es, daß der zu schneidende Faden tief und zuverlässig in die geöffnete Schere eingelegt wird.

Der bzw. die Fadenzuführhaken ist bzw. sind vorzugsweise mit wenigstens einem Schrittmotor steuerbar zu bewegen. Obgleich bei Verwendung von zwei Fadenzuführhaken die Bewegung der beiden Haken gleichmäßig und gleichzeitig erfolgt, ist es jedoch auch möglich und in einzelnen Anwendungsfällen vorteilhaft, die einzelnen Fadenzuführhaken getrennt voneinander zu steuern und zu bewegen.

Gemäß einer sehr vorteilhaften Ausführungsform der Erfindung ist in Zusammenhang mit der Klemmbandvorrichtung eine Fadenschneideinrichung zum Trennen des geklemmten Fadens vorgesehen.

Sehr vorteilhaft ist eine Weiterbildung der erfindungsgemäßen Klemmeinrichtung, wonach ein Fadenablenkelement zum Ablenken eines Fadens aus dem Klemmbereich der Klemmbandvorrichtung vorgesehen ist. Das wenigstens eine Fadenablenkelement kann unbeweglich, aber auch beweglich sein, um eine optimale Ablenkung des nicht zu klemmenden Fadens - je nach den gegebenen und gewünschten Möglichkeiten - zu gewährleisten.

Wenigstens ein Fadenzuführhaken ist vorzugsweise so ausgebildet, daß er auch den abgelenkten Faden ergreifen kann. Beispielsweise ist dies dadurch möglich, daß der Haken breit ausgebildet ist. Dadurch ist es möglich, auch den abgelenkten Faden mit wenigstens einem Fadenzuführhaken zu erfassen und beispielsweise einer Schneidevorrichtung zuzuführen.

Die erfindungsgemäße Fadenklemmeinrichtung ist vorteilhaft in Zusammenhang mit einer Nadelbetten aufweisenden Flachstrickmaschine einsetzbar. In diesem Falle ist die erfindungsgemäße Klemmbandvorrichtung auf wenigstens einer Seite der Flachstrickmaschine am seitlichen Ende der Nadelbetten angeordnet.

Die Klemmbandvorrichtung ist vorzugsweise unterhalb einer durch den Strickbereich vorgegebenen Ebene vorgesehen. Dadurch werden die zu klemmenden Fäden unterhalb dieser durch den Strickbereich vorgegebenen Ebene gehalten.

Gemäß einer weiteren vorteilhaften Ausgestaltung der Erfindung ist die Schneidevorrichtung vorzugsweise zwischen der Klemmbandeinrichtung und den Nadelbetten bzw. dem Strickbereich angeordnet.

In Zusammenhang mit der Verwendung der erfindungsgemäßen Klemmbandvorrichtung bei Flachstrickmaschinen ist ein Abstellbereich für die Nüßchen mit den zu klemmenden und/oder zu schneidenden Fäden auf der dem Nadelbett abgewandten Seite der Klemmbandeinrichtung vorgesehen. Die Nüßchen mit den Fäden, die für den Strickvorgang momentan nicht benutzt werden, "parken" außerhalb des Nadelbereichs der Strickmaschine solange, bis die Nüßchen mit ihren Fadenführerkästchen wieder in den Nadelbereich bewegt werden.

Vorteilhaft ist es weiterhin, einen Abstellbereich für Nüßchen vorzusehen, deren Fäden nicht geklemmt und/oder geschnitten werden sollen, wobei der Abstellbereich für diese Nüßchen auf der dem Nadelbetten zugewandten Seite der Klemmband- und/oder Schneidevorrichtung vorgesehen ist.

Die gestellte Aufgabe wird erfindungsgemäß auch durch das in Anspruch 18 angegebene Verfahren gelöst.

Die genannten Verfahrensschritte können vorzugsweise für mehrere Fäden wiederholt werden, sodaß mehrere Fäden nacheinander mit der einzigen Klemmbandvorrichtung gleichzeitig gehalten werden können, ohne daß für jeden Faden eine eigene Klemmvorrichtung erforderlich ist.

Vorteilhaft ist es, wenn wenigstens ein geklemmter Faden vom noch zu verarbeitenden Faden abgeschnitten wird, der dann zu einem späteren, vorgegebenen Zeitpunkt wieder zum Stricken benutzt werden soll. Auf diese Weise ist es möglich, Gestricke mit Fäden unterschiedlicher Farbe und/oder Art auf einfache Weise und mit geringem Maschinen- und steuertechnischen Aufwand herzustellen.

In Zusammenhang mit dem erfindungsgemäßen Klemmverfahren ist es besonders vorteilhaft, wenn der geklemmte Faden durch Abschneiden des durch die Klemmvorrichtung vom zu verarbeitenden Faden getrennten Fadenbereichs freigegeben wird. Der geklemmte Fadenbereieh wird dann als Fadenrest von der Klemmbandvorrichtung weitertransportiert und fällt am Ende des Klemmbereichs aus der Klemmbandvorrichtung.

Die Erfindung wird nachfolgend am Beispiel einer Flachstrickmaschine unter Bezugnahme auf die Zeichnungen erläutert. Es zeigen:
- Figur 1: eine Ausführungsform der erfindungsgemäßen Fadenklemmeinrichtung in Zusammenhang mit einer Flachstrickmaschine von der Stirnseite aus gesehen und teilweise in schematischer Schnittdarstellung und
- Figur. 2: die in Figur 1 dargestellte Fadenklemmeinrichtung in schematischer Darstellung in Blickrichtung auf die Nadelbett gesehen.

In Figur 1 und 2 ist eine Ausführungsform der erfindungsgemäßen Klemmbandvorrichtung 1 in Zusammenhang mit einer üblichen Flachstrickmaschine 2 schematisch dargestellt, die zwei einander gegenüberliegende dachförmig angeordnete Nadelbetten 3, 4 mit Nadel 5 und Abschlagskämmchen 6 aufweist. Die Flachstrickmaschine ist von üblicher Bauart und daher in diesem Zusammenhange nicht weiter erläuterungsbedürftig.

Die Klemmbandvorrichtung 1 ist, wie aus Figur 2 zu ersehen ist, an der Stirnseite der Flachstrickmaschine und hinsichtlich einer durch den Strickbereich vorgegebenen Ebene tiefer als die Nadelbetten 3, 4 (vgl. Figur 1) angeordnet.

Die Klemmbandvorrichtung 1 weist zwei Klemmbänder 7, 8 auf, die an ihren einander zugewandten Außenflächen mit nicht dargestellten Federeinrichtungen aneinander gedrückt, und über Walzen 9, 10 so angetrieben werden, daß die einander berührenden Außenflächen der Klemmbänder im Klemmbereich mit derselben Geschwindigkeit nach unten bewegt werden. Die Drehrichtung der Walzen 9, 10 ist durch Pfeile angedeutet. Die Walzen 9, 10 werden zusammen oder jeweils getrennt durch einem nicht dargestellten Schrittmotor steuerbar gedreht.

Wie am besten aus Figur 2 zu ersehen ist, befindet sich seitlich neben der Klemmbandvorrichtung 1 jeweils ein Fadenzuführhaken 11 bzw. 12, die über entsprechende Antriebseinrichtungen 13, 14, beispielsweise mittels eines nicht dargestellten Schrittmotors, gemeinsam oder einzeln nach oben und unten bewegt werden.

Die Form des Fadenzuführhakens 11 in seinem oberen Teil ist schematisch aus Figur 1 ersichtlich.

Zwischen der Klemmbandvorrichtung 1 und dem der Flachstrickmaschine 2 benachbarten Fadenzuführhaken 12 ist in schematischer Darstellung eine Schneidvorrichtung 15 in Form einer Schere mit Schneideblättern 16 und 17 dargestellt. Die Schneidvorrichtung 15 ist von herkömmlicher Bauart und kann beispielsweise mittels eines Motors oder eines Magneten steuerbar betätigt werden.

Auf einer Seite der Klemmbandvorrichtung 1 ist parallel zu dem in Figur 2 dargestellten vorderen Klemmband 7 ein Fadenablenkelement 18 angeordnet, welches in seinem oberen Teil dreidimensional dreiecks-pyramidenförmig ausgebildet ist. Die Anbringung dieses Fadenablenkelements 18 ist starr.

Auf der den Nadelbetten 3, 4 abgewandten Seite der Klemmbandeinrichtung 1 bzw. des Fadenzuführhakens 11 ist ein Abstellbereich 20 für Nüßchen 21, 22, 23, 24 mit zu klemmenden und/oder zu schneidenden Fäden vorgesehen. Die zu den Nüßchen 21 bis 24 gehörenden Fadenführerkästchen sind der Übersichtlichkeit halber nicht dargestellt.

Auf der dem Nadelbett zugewandten Seite der Kemmbandvorrichtung 1 bzw. des der Strickmaschine 2 benachbarten Fadenzuführhakens 12 ist ein weiterer Abstellbereich 25 für Nüßchen 26, 27 vorgesehen, deren Fäden nicht geklemmt und/oder geschnitten werden sollen.

Die Funktionsweise der erfindungsgemäßen Fadenklemmvorrichtung und damit zusammenwirkender Teile ist folgende:

Es sei bemerkt, daß die letzte Nadel 28 nicht unbedingt die am weitesten außen liegende Nadel auf dem Nadelbett 3 bzw. 4 sein muß; mit dem Begriff "letzte Nadel" ist die zuletzt gestrickte Nadel eines Gestricks gemeint. Nach dem Abstricken der letzten Nadel 28 auf den Nadelbetten 3, 4 wird das Nüßchen 21 bei der Darstellung in Figur 2 von rechts nach links bewegt und im Abstellbereich 20 abgestellt. Der Fadenverlauf zu diesem Zeitpunkt ist in Figur 2 durchgezogen dargestellt.

Der Faden 29 wird nunmehr bei Absenken der voll nach oben ausgefahrenen Fadenführerhaken 11, 12 von diesen ergriffen und in den Eingangsbereich der Klemmbandvorrichtung 1 gebracht, wie dies am besten aus Figur 1 ersichtlich ist. Dabei gleitet der Faden 29 über das Fadenablenkelelement 18 hinweg und gelangt unter den Vorsprung desselben in einen Bereich unmittelbar zwischen den Klemmbändern 7 und 8. Da die Fadenzuführhaken 11 und 12 den Faden an den Seiten Klemmbandvorrichtung 1 weiter nach unten ziehen, wird ein Zug auf den Faden ausgeübt. Bei einem nachfolgenden Ingangsetzen der Klemmbänder 7 und 8 durch den Schrittmotor wird der Faden 29 daher nach unten bewegt und zwischen die Klemmbänder 7, 8 eingeklemmt. Der Schrittmotor der Klemmbänder 7 und 8 wird nach einer vorgegebene Schrittlänge wieder ausgeschaltet.

Insbesondere der der Flachstrickmaschine 2 benachbarte Fadenführerhaken 12 zieht den Faden 29 zuverlässig und sicher soweit nach unten, daß er in die geöffnete Schneidvorrichung 15 gelangt, die danach betätigt wird und den Faden zerschneidet, sodaß das Gestrickende am äußeren Rand des Gestricks frei ist, das andere Fadenende dagegen durch die Klemmwirkung der Klemmbänder 7, 8 gehalten wird.

Wie aus Figur 2 ersichtlich ist, war dieser zuvor geschilderte Ablauf bereits für die Fäden der Nüßchen 22, 23 , 24 vonstatten gegangen. Die Fadenbereiche dieser früher geklemmten und geschnittenen Fäden liegen in der Fadenklemmvorrichtung 1 jeweils untereinander.

Soll nun einer der Fäden, beispielsweise der Faden 30 des Nüßchens 23, wieder von neuem verstrickt werden, wird dieses Nüßchen 23 aus dem Abstellbereich 20 nach rechts über die Nadelbetten 3, 4 bewegt. Da der Faden 30 in der Fadenklemmvorrichtung 1 eingeklemmt ist, wird er über das Fadenablenkelement 18 geführt, welches - wie am besten aus Figur 1 zu ersehen ist - bewirkt, daß der Faden aus dem Klemmbereich der Fadenklemmvorrichtung 1 abgelenkt ist. Der Faden 30 wird danach in der jetzt ersten Nadel 28 des Gestricks verstrickt, sodaß die Verbindung zwischen dem zuvor "geparkten" Faden 30 und dem Gestrick wieder hergestellt ist.

Danach wird der Fadenbereich zwischen der jetzt ersten Nadel 28 des Gestricks und dem in die Fadenklemmvorrichtung 1 eingeklemmten Fadenbereich vom Fadenzuführhaken 12 wieder nach unten in die jetzt wieder offene Schneideinrichtung 15 gezogen und durch Betätigen derselben abgetrennt. Der mit dem Gestrick verbundene Fadenteil ist nunmehr wieder frei und der in der Fadenklemmvorrichtung 1 befindliche Fadenrest wird bei weiteren Fadenklemmvorgängen durch die Bewegung der Fadenklemmbänder 7, 8 nach unten bewegt und fällt schließlich am unteren Ende des Klemmbereichs aus der Fadenklemmvorrichtung 1 heraus.

Die geschilderten Vorgänge wiederholen sich für die jeweiligen unterschiedlichen Fäden, die mit den Fadenführern 21 bis 24 in die "Parkstellung" gebracht wurden.

Während bei den herkömmlichen Klemmeinrichtungen mit jeweils für jeden zu klemmenden Faden eigenen Steuer- und Antriebseinrichtungen des Faden zum Klemmen und Freigeben jeweils geöffnet und geschlossen werden muß, sind bei der erfindungsgemäßen Einrichtung bzw. bei dem erfindungsgemäßen verfahren diese Funktionen nicht erforderlich und damit Vorrichtungen hierfür nicht notwendig. Bei der dargestellten Ausführungsform der Erfindung wird der Faden zunächst nach dem "Parken" des Fadenführens abgeschnitten und danach auf einfache Weise wieder dadurch freigegeben, daß derselbe Faden danach nocheinmal nach dem Wiedereinstricken in das Gestrick abgeschnitten wird. Der Restfaden fällt dann früher oder später aus der Fadenklemmeinrichtung heraus. Ein Öffnen und Schließen der Klemmeineinrichtung, wie dies bei herkömmlichen Einrichtungen erforderlich ist, wird dadurch vermieden.

Im Bereich 25 sind diejenigen Nüßchen 26, 27 abgestellt, deren Fäden nicht geklemmt und nicht geschnitten werden sollen, beispielsweise deshalb, weil diese Fäden bald wieder für weitere Strickvorgänge verwendet werden, und daher ein Klemmen und Abschneiden nicht erforderlich ist.

Die erfindungsgemäße Fadenklemmvorrichtung 1 sowie das erfindungsgemäße Verfahren zum Klemmen wenigstens eines Fadens in einer Textilmaschine wurde am Beispiel einer Flachstrickmaschine erläutert. Die erfindungsgemäße Fadenklemmvorrichtung sowie das entsprechende Verfahren sind jedoch mit Vorteil grundsätzlich bei allen Textilmaschinen einsetzbar, bei denen einen Fadenklemmung erforderlich oder wünschenswert ist. Die erfindungsgemäße Fadenklemmvorrichtung ist insbesonders dann von Vorteil, wenn mehrere oder gar viele verschiedene Fäden geklemmt und/oder abgeschnitten werden müssen. Dem Fachmann sind dabei Anpassungen der hier beschriebenen Ausführungsform der erfindungsgemäßen Fadenklemmvorrichtung und des erfindungsgemäßen Verfahrens an die jeweiligen Umstände, Textilmaschinen und Gegebenheiten möglich, ohne daß dadurch der Erfindungsgedanke verlassen wird.

## Patentansprüche

1. Fadenklemmeinrichtung zum Halten wenigstens eines Fadens in einer Textilmaschine, mit Mitteln (11, 12) zum Ein- bzw. Anlegen des Fadens (29, 30) in die Fadenklemmeinrichtung und Mitteln (15) zum Trennen des geklemmten Fadens (29, 30), gekennzeichnet durch eine Klemmbandvorrichtung (1) mit einem den Faden (29, 30) klemmenden Klemmband (7, 8) dessen Bandlauf steuerbar ist, und das den zu klemmenden Faden zwischen sich und einer starren Fläche hält.

2. Fadenklemmeinrichtung zum Halten wenigstens eines Fadens in einer Textilmaschine, mit Mitteln (11, 12) zum Ein- bzw. Anlegen des Fadens (29, 30) in die Fadenklemmeinrichtung und Mitteln (15) zum Trennen des geklemmten Fadens, gekennzeichnet durch eine Klemmbandvorrichtung (1), die zwei Klemmbänder (7, 8) aufweist, deren Bandlauf steuerbar ist, und die im Faden-Klemmbereich gegeneinander gedrückt und mit gleicher Bandlaufrichtung bewegbar sind.

3. Fadenklemmeinrichtung nach Anspruch 1 oder 2, dadurch gekennzeichnet, das der Bandlauf des wenigstens einen Klemmbandes (7, 8) mit einem Schrittmotor steuerbar ist.

4. Fadenklemmeinrichtung nach einem der vorhergehenden Ansprüche, gekennzeichnet durch einen beweglichen Fadenzuführhaken (11, 12) zum Zuführen der zu klemmenden Fadens (29, 30) in den Klemmbereich der Klemmbandvorrichtung (1).

5. Fadenklemmeinrichtung nach Anspruch 4, gekennzeichnet durch je einen Fadenzuführhaken (11, 12) auf beiden Längsseiten der Klemmbandvorrichtung (1).

6. Fadenklemmeinrichtung nach Anspruch 4 oder 5, dadurch gekennzeichnet, daß der bzw. die Fadenzuführhaken (11, 12) mit wenigstens einem Schrittmotor steuerbar beweglich ist bzw. sind.

7. Fadenklemmeinrichtung nach einem der vorhergehenden Ansprüche, gekennzeichnet durch wenigsten ein Fadenablenkelement (18) zum Ablenken eines aus dem Klemmbereich der Klemmbandvorrichtung (1) herausgeführten Fadens.

8. Fadenklemmeinrichtung nach Anspruch 7, dadurch gekennzeichnet, daß das wenigstens eine Fadenablenkelement (18) in seiner Lage fixiert ist.

9. Fadenklemmeinrichtung nach Anspruch 7, dadurch gekennzeichnet, daß das wenigstens eine Fadenablenkelement (18) beweglich ist.

10. Fadenklemmeinrichtung nach einem der Ansprüche 7 bis 9, dadurch gekennzeichnet, daß wenigstens ein Fadenzuführhaken (11, 12) zum Ergreifen des abgelenkten Fadens ausgebildet ist.

11. Fadenklemmeinrichtung nach einem der vorhergehenden Ansprüche, gekennzeichnet durch eine Fadenschneideinrichtung (15) zum Trennen des geklemmten Fadens (29, 30).

12. Verwendung der Fadenklemm- und schneideinrichtung nach einem der vorhergehenden Ansprüche 1 bis 11, in einer Nadelbetten (3, 4) aufweisenden Flachstrickmaschine (2).

13. Flachstrickmaschine mit einer Fadenklemm- und Trennvorrichtung nach einem der Ansprüche 1 bis 11, dadurch gekennzeichnet, daß die Klemmbandvorrichtung (1) auf wenigstens einer Seite der Flachstrickmaschine (2) am seitlichen Ende der Nadelbetten (3, 4) angeordnet ist und deren Klemmbereich im wesentlichen parallel zur Gestrickabzugsvorrichtung verläuft.

14. Flachstrickmaschine nach Anspruch 13, dadurch gekennzeichnet, daß die Klemmbandvorrichtung 1 unterhalb einer durch den Strickbereich vorgegebenen Ebene angeordnet ist.

15. Flachstrickmaschine nach einem der Ansprüche 13 bis 14, dadurch gekennzeichnet, daß die Schneideinrichtung 15 zwischen der Klemmbandvorrichtung (1) und den Nadelbetten (3, 4) angeordnet ist.

16. Flachstrickmaschine nach einem der Ansprüche 13 bis 15, dadurch gekennzeichnet, daß ein Abstellbereich (20) für Nüßchen (21 bis 24) mit zu klemmenden und/oder zu schneidenen Fäden (29, 30) auf der den Nadelbetten (3, 4) abgewandten Seite der Klemmbandvorrichtung (1) vorgesehen ist.

17. Flachstrickmaschine nach einem der Ansprüche 13 bis 16, dadurch gekennzeichnet, daß ein Abstellbereich (25) von Nüßchen (26, 27), deren Fäden nicht geklemmt und/oder nicht geschnitten werden sollen, auf der den Nadelbetten (3, 4) zugewandten Seite der Band- und/oder Schneidvorrichtung (1 bzw. 15) vorgesehen ist.

18. Verfahren zum Klemmen wenigstens eines Fadens in einer Textilmaschine mit folgenden Verfahrensschritten:
a) Ein- bzw. Anlegen eines zu klemmenden Fadens in eine Klemmbandvorrichtung mit wenigstens einem den Faden klemmenden Klemmband, wobei der zu klemmende Faden zwischen dem Band und einer starren Fläche oder einem weiteren Band gehalten wird,
b) Bewegen des wenigstens einen Bandes um eine vorgegebene Strecke.

19. Verfahren nach Anspruch 18, dadurch gekennzeichnet, daß die Verfahrensschritte für mehrere Fäden wiederholt werden.

## Claims

1. Thread clamping device for holding at least one thread in a textile machine, including means (11, 12) for inserting or feeding the thread (29, 30) into the thread clamping device and means (15) for detaching the clamped thread (29, 30), characterised by a clamping-tape device (1) including a clamping tape (7, 8) which clamps the thread (29, 30), the tape-run of the tape being controllable and the tape holding the thread that is to be clamped between itself and a rigid surface.

2. Thread clamping device for holding at least one thread in a textile machine, including means (11, 12) for inserting or feeding the thread (29, 30) into the thread clamping device and means (15) for detaching the clamped thread, characterised by a clamping-tape device (1) that comprises two clamping tapes (7, 8) whose tape-runs are controllable and which tapes press against one another in the thread clamping region and can be moved such that their tape-runs are in the same direction.

3. Thread clamping device in accordance with Claim 1 or 2, characterised in that, the tape-run of at least one of the clamping tapes (7, 8) is controllable by means of a stepping motor.

4. Thread clamping device in accordance with any of the preceding Claims, characterised by a movable thread feeding hook (11, 12) for feeding the thread that is to be clamped (29, 30) into the clamping region of the clamping-tape device (1).

5. Thread clamping device in accordance with Claim 4, characterised by a thread feeding hook (11, 12) on each of the longitudinal sides of the clamping-tape device (1).

6. Thread clamping device in accordance with Claim 4 or 5, characterised in that, the thread feeding hook or the thread feeding hooks (11, 12) can be moved in a controlled manner by means of at least one stepping motor.

7. Thread clamping device in accordance with any of the preceding Claims, characterised by at least one thread guiding element (18) for guiding a thread that has been led out from the clamping region of the clamping tape device (1).

8. Thread clamping device in accordance with Claim 7, characterised in that, at least one thread guiding element (18) is fixed in position.

9. Thread clamping device in accordance with Claim 7, characterised in that, at least one thread guiding element (18) is movable.

10. Thread clamping device in accordance with any of the Claims 7 to 9, characterised in that, at least one thread feeding hook (11, 12) is constructed such as to be able to grip the guided thread.

11. Thread clamping device in accordance with any of the preceding Claims, characterised by a thread cutting device (15) for detaching the clamped thread (29, 30).

12. The use of the thread clamping device and the thread cutting device in accordance with any of the preceding Claims 1 to 11 in a flat-bed knitting machine (2) having needle beds (3, 4).

13. Flat-bed knitting machine including a thread clamping device and a detaching device in accordance with any of the Claims 1 to 11, characterised in that, the clamping-tape device (1) is arranged on at least one side of the flat-bed knitting machine (2) at the sideways end of the needle beds (3, 4) and its clamping region extending substantially parallel to the device for drawing off the knitted fabric.

14. Flat-bed knitting machine in accordance with Claim 13, characterised in that, the clamping-tape device 1 is arranged below a plane defined by the knitting area.

15. Flat-bed knitting machine in accordance with any of the Claims 13 to 14, characterised in that, the cutting device 15 is arranged between the clamping-tape device (1) and the needle beds (3, 4).

16. Flat-bed knitting machine in accordance with any of the Claims 13 to 15, characterised in that, a storage area (20) for feeder wheels (21 to 24) having threads (29, 30) that are to be clamped and/or to be cut is provided on the side of the clamping-tape device (1) which is remote from the needle beds (3, 4).

17. Flat-bed knitting machine in accordance with any of the Claims 13 to 16, characterised in that, an area (25) for the storage of feeder wheels (26, 27) whose threads are not intended to be clamped and/or to be cut is provided on the side of the tape device and/or cutting device (1 or 15) which faces the needle beds (3, 4).

18. Method of clamping at least one thread in a textile machine including the following method steps:
a) inserting or feeding a thread that is to be clamped into a clamping-tape device including at least one clamping tape for clamping the thread, wherein the thread that is to be clamped is held between the tape and a rigid surface or a further tape,
b) moving at least one of the tapes to a predetermined extent.

19. Method in accordance with Claim 18, characterised in that, the method steps are repeated for a plurality of threads.

## Revendications

1. Dispositif de serrage de fil pour maintenir au moins un fil dans une machine textile, comprenant des moyens (11, 12) pour l'insertion respectivement la mise en place du fil (29, 30) dans le dispositif de serrage de fil et des moyens (15) pour la séparation du fil serré (29, 30), caractérisé par un dispositif à bande de serrage (1) présentant une bande de serrage (7, 8) dont le défilement est commandé, qui serre le fil (29, 30) et qui maintient le fil à serrer entre elle-même et une surface rigide.

2. Dispositif de serrage de fil pour maintenir au moins un fil dans une machine textile, comprenant des moyens (11, 12) pour l'insertion respectivement la mise en place du fil (29, 30) dans le dispositif de serrage de fil et des moyens (15) pour la séparation du fil serré, caractérisé par un dispositif à bande de serrage (1) qui présente deux bandes de serrage (7, 8) dont le défilement est commandé et qui sont comprimées l'une contre l'autre dans la zone de serrage du fil et déplacées dans le même sens de défilement.

3. Dispositif de serrage de fil selon la revendication 1 ou 2, caractérisé en ce que le défilement d'au moins une bande de serrage (7, 8) est commandé par un moteur pas à pas.

4. Dispositif de serrage de fil selon l'une des revendications précédentes, caractérisé par un crochet d'amenée de fil mobile (11, 12) pour l'amenée des fils à serrer (29, 30) dans la zone de serrage du dispositif à bande de serrage (1).

5. Dispositif de serrage de fil selon la revendication 4, caractérisé par un crochet mobile d'amenée de fil (11, 12) sur les deux faces longitudinales du dispositif à bande de serrage (1).

6. Dispositif de serrage de fil selon la revendication 4 ou 5, caractérisé en ce que le respectivement les crochets d'amenée de fil (11, 12) est respectivement sont mobile(s) et commandé(s) par au moins un moteur pas à pas.

7. Dispositif de serrage de fil selon les revendications précédentes, caractérisé par au moins un crochet de déviation de fil (18) pour dévier un fil sortant de la zone de serrage du dispositif à bande de serrage (1).

8. Dispositif de serrage de fil selon la revendication 7, caractérisé en ce qu'au moins un élément de déviation de fil (18) est fixé en position.

9. Dispositif de serrage de fil selon la revendication 7, caractérisé en ce qu'au moins un élément de déviation de fil (18) est mobile.

10. Dispositif de serrage de fil selon l'une des revendications 7 à 9, caractérisé en ce qu'au moins un crochet d'amenée de fil (11, 12) sert à saisir le fil dévié.

11. Dispositif de serrage de fil selon l'une des revendications précédentes, caractérisé par un dispositif de coupe de fil (15) pour la séparation du fil serré (29, 30).

12. Utilisation du dispositif de serrage et de coupe de fil selon l'une des revendications précédentes 1 à 11, dans une machine à tricoter rectiligne (2) présentant des planches d'aiguilles (3, 4).

13. Machine à tricoter rectiligne comprenant un dispositif de serrage et de séparation de fil selon l'une des revendications 1 à 11, caractérisée en ce que le dispositif à bande de serrage (1) est disposé sur au moins un côté de la machine à tricoter rectiligne (2), à l'extrémité latérale des planches d'aiguilles (3, 4) et dont la zone de serrage s'étend sensiblement parallèlement au dispositif de retrait du tricot.

14. Machine à tricoter rectiligne selon la revendication 13, caractérisée en ce que le dispositif à bande de serrage (1) est disposé en dessous du plan déterminé par la zone de tricot.

15. Machine à tricoter rectiligne selon l'une des revendications 13 à 14, caractérisée en ce que le dispositif de coupe (15) est disposé entre le dispositif à bande de serrage (1) et les planches d'aiguilles (3, 4).

16. Machine à tricoter rectiligne selon l'une des revendications 13 à 15, caractérisée en ce que, sur la face du dispositif à bande de serrage (1), détournée des planches d'aiguilles (3, 4), il est prévu une zone de dépose (20) pour des petites noix (21 à 24) dont les fils (29, 30) sont à serrer et/ou à couper.

17. Machine à tricoter rectiligne selon l'une des revendications 13 à 16, caractérisée en ce que, sur la face du dispositif de coupe et/ou à bande (1 respectivement 15), tournée vers les planches d'aiguilles (3, 4), il est prévu une zone de dépose (25) pour des petites noix (26, 27) dont les fils ne doivent pas être serrés et/ou coupés.

18. Procédé pour le serrage d'au moins un fil dans une machine textile comprenant les étapes de procédé suivantes :
a) insertion respectivement mise en place d'un fil à serrer dans un dispositif à bande de serrage, présentant au moins une bande de serrage serrant le fil, le fil à serrer étant maintenu entre la bande et une surface rigide ou une autre bande,
b) mobilité d'au moins une bande autour d'un trajet prédéterminé.

19. Procédé selon la revendication 18, caractérisé en ce que les étapes de procédé sont répétées pour plusieurs fils.
